# FASCICULE DE BREVET EUROPEEN

(11) **EP 2 345 601 B1**
(45) Date de publication et mention de la délivrance du brevet: **14.03.2012**
(21) Numéro de dépôt: 10187988.0
(22) Date de dépôt: 19.10.2010
(51) Int. Cl.: B65D 81/03, B65D 27/00

(54) **Enveloppe avec protection pour objets fragiles**
Umschlag mit Schutz für empfindliche Gegenstände
Enveloppe with protection for fragile items

(30) Priorité: 19.01.2010 FR 1050308
(43) Date de publication de la demande: 20.07.2011
(73) Titulaire: Harry Plast, 59230 Saint Amand les Eaux (FR)
(72) Inventeur: Harrissart, Jean-Marie, 59135 Wallers (FR)
(74) Mandataire: Balesta, Pierre

(56) Documents cités:
- EP-A1- 1 426 305
- US-A- 4 620 633

## Description

L'invention porte sur une enveloppe avec protection permettant notamment de contenir des objets fragiles devant être expédiés chez un destinataire par le biais des services postaux voire de sociétés spécialisées dans la livraison de colis.

L'objet de la présente invention vise tout particulièrement à optimiser l'encombrement de ces enveloppes avec protection avant leur utilisation pour l'expédition d'un objet, cette optimisation de l'encombrement permet notamment de réduire les coûts de conditionnement et de livraison des enveloppes avec protection avant utilisation.

La demanderesse a déjà mis en oeuvre un procédé de fabrication d'enveloppe avec protection pour objets fragiles, objet de la demande de brevet enregistrée sous le numéro EP.03370038.6 et publiée sous le numéro EP.1.426.305 A1. Il ressort de ce document une enveloppe sous la forme d'un étui, c'est-à-dire comprenant deux faces définissant une zone de stockage à l'intérieur de laquelle est disposé l'objet devant être expédié. Par ailleurs, des moyens de rembourrage compressibles consistant en un matériau amortissant sont disposés dans cette zone de stockage pour protéger l'objet déposé dans l'enveloppe. Selon ce document, l'enveloppe est positionnée dans une enceinte souple. L'air contenu dans cette enceinte souple est expulsé, ladite enceinte étant ensuite fermée, ce qui entraîne une compression de l'enceinte souple et par conséquent celle de l'enveloppe et du matériau amortissant disposé dans cette enveloppe, lesquels restent en l'état tant que l'enceinte souple n'est pas ouverte, c'est-à-dire jusqu'au moment de l'utilisation de l'enveloppe pour l'expédition de l'objet. Ainsi cette conception réduit l'encombrement de l'enveloppe qui, en l'état initial, présente un volume moins important du fait de sa compression et de celle du matériau amortissant. Cela permet de réduire considérablement les frais de conditionnement de ces enveloppes avant leur utilisation.

Un inconvénient de ce mode de conditionnement des enveloppes avec protection, avant leur utilisation, est de générer un surcoût de fabrication qui est certes absorbé par la réduction des coûts de conditionnement.

La présente invention a pour objet de réduire les coûts de fabrication de l'enveloppe avec protection. A cet effet, l'invention porte sur une enveloppe avec protection comprenant deux faces définissant une zone de stockage, des moyens de rembourrage compressibles étant agencés à l'intérieur de cette zone de stockage, cette zone de stockage et ces moyens de rembourrage étant initialement, c'est-à-dire avant l'utilisation de l'enveloppe avec protection, à l'état comprimé ou compressé. De manière remarquable, la zone de stockage est hermétique. En outre, la première face de l'enveloppe comprend sur son côté externe un système d'ouverture configuré pour libérer une ouverture d'accès à la zone de stockage, cette ouverture d'accès étant agencée sur cette première face. Par ailleurs, la seconde face comprend un rabat configuré pour couvrir dans sa position rabattue sur la première face, ladite ouverture d'accès à la zone de stockage, un système de fixation étant agencé entre le rabat et le côté externe de ladite première face.

Ainsi, avant utilisation de l'enveloppe de protection, la zone de stockage hermétique et les moyens de rembourrage disposés dans cette zone de stockage hermétique restent convenablement comprimés du fait de l'herméticité qui empêche toute introduction d'air, ce qui permet une réduction de l'encombrement de l'enveloppe avec protection avant son utilisation. En outre, lorsque le système d'ouverture libère l'ouverture d'accès à la zone de stockage, celle-ci laisse pénétrer l'air ambiant ce qui permet aux moyens de rembourrage de reprendre leur volume initial avant compression, le matériau de rembourrage retrouvant ainsi toutes ses propriétés d'amortissement ou de protection de l'objet devant être disposé dans la zone de stockage. Le rabat, configuré pour couvrir dans sa position rabattue ladite ouverture, ainsi que le système de fixation agencé entre le rabat et le côté externe de ladite première face, permet ensuite l'utilisation de l'enveloppe de protection à la manière des enveloppes traditionnelles, c'est-à-dire que celle-ci permet de contenir enfermé l'objet disposé dans la zone de stockage et prêt à être expédié.

On comprend que selon l'invention, en regard du document EP.1.426.305 A1, on supprime l'utilisation d'une enceinte souple supplémentaire permettant de maintenir l'enveloppe à l'état comprimé avant son utilisation, cette suppression de l'enceinte souple réduisant par conséquent les coûts de l'enveloppe avec protection.

Selon un mode de conception de l'invention, l'enveloppe consiste en une feuille hermétique, de préférence en polyéthylène, pliée en deux parties rectangulaires de longueurs différentes, la partie de plus petite longueur constituant la première face de l'enveloppe et la partie de plus grande longueur constituant la seconde face de cette enveloppe. En outre, les deux bords latéraux et le bord extrême de la partie de plus petite longueur sont soudés sur la partie de plus grande longueur. Cela permet de constituer la zone de stockage hermétique et le rabat. Selon une variante de conception, cette enveloppe de protection consiste en deux feuilles hermétiques rectangulaires de largeur identique et de longueur différente. En outre les quatre bords de la feuille de plus petite longueur constituant la première face, sont soudés sur la feuille de plus grande longueur constituant la seconde face. Par ailleurs, les bords inférieurs et les bords latéraux des deux feuilles correspondent respectivement. Cela permet également de constituer une zone de stockage hermétique et le rabat sur l'enveloppe.

Selon l'invention, le système d'ouverture comprend une fente agencée en partie supérieure de la première face. En outre, cette fente est recouverte hermétiquement d'une bande adhésive détachable. Cela permet de conserver la zone de stockage hermétique tant que la bande adhésive reste positionnée sur la fente. Une fois la bande adhésive détachée, la fente est alors libérée ce qui permet l'introduction de l'air dans la zone de stockage.

De manière préférentielle, la fente est agencée transversalement sur toute la largeur de la première face. Cela facilite l'introduction des objets à l'intérieur de la zone de stockage.

Selon l'invention, le système de fermeture comprend une couche adhésive agencée sur le rabat, cette couche adhésive étant revêtue d'une bande de protection amovible. Ainsi, tant que la bande de protection reste sur la couche adhésive, c'est-à-dire avant l'utilisation de l'enveloppe avec protection, le rabat ne peut être fixé sur le côté externe de la première face de cette enveloppe. Au contraire, une fois la bande de protection retirée, la couche adhésive est libre et peut alors être collée sur ledit côté externe de la première face de l'enveloppe, assurant ainsi la fermeture de l'enveloppe avec protection.

De manière préférentielle, la couche adhésive est agencée transversalement sur la largeur du rabat, ce qui permet une fermeture convenable de l'enveloppe avec protection et empêche l'accès à l'ouverture d'accès à la zone de stockage.

Selon l'invention, les moyens de rembourrage sont constitués d'une feuille de mousse souple, de préférence en polyuréthanne, cette feuille de mousse étant pliée en deux parties et insérée dans la zone de stockage. En outre, les bords transversaux extrêmes de la feuille de mousse souple pliée sont disposés au niveau de l'ouverture d'accès de ladite zone de stockage. Cela facilite le positionnement de l'objet entre les deux parties de la feuille de mousse. D'autres variantes de conception sont envisageables notamment l'utilisation de deux feuilles de mousse souple séparées, lesdites feuilles de mousse souple étant insérées dans la zone de stockage, les bords transversaux supérieurs de ces deux feuilles étant disposés au niveau de l'ouverture d'accès de ladite zone de stockage.

Selon l'invention, une ligne de pliage est agencée sur la seconde face, en dehors de la zone de fixation, notamment par soudure, avec la première face, pour faciliter le pliage du rabat contre le côté externe de cette première face.

La description suivante illustre un mode de conception préférentiel de l'enveloppe avec protection objet de la présente invention, laquelle s'appuie sur des figures parmi lesquelles :
- Les figures 1 à 3 illustrent en perspective une enveloppe avec protection respectivement à l'état fermé et comprimé avant utilisation, à l'état ouvert avant fermeture du rabat et à l'état fermé selon lequel, l'enveloppe enferme un objet à protéger ;
- Les figures 4 à 6 illustrent trois vues en coupe de l'enveloppe avec protection, respectivement selon les figures 1 à 3.

Telle qu'illustrée sur les figures 1 et 4, l'enveloppe avec protection 1 comprend une première face 2 et une seconde face 3. Telle qu'illustrée sur les figures 1 à 6, l'enveloppe 1 est de préférence constituée d'une seule feuille hermétique qui est pliée au niveau de son bord inférieur 4 en deux parties constituant une première face 2 et une seconde face 3. On constate que la première partie constituant la première face 2 est de longueur plus petite que la seconde partie constituant la seconde face 3. En outre, ces deux parties sont assemblées entre elles au moyen d'une soudure 5 réalisée entre les bords latéraux 6, 7 des deux faces 2 et 3, cette soudure 5 étant également mise en oeuvre entre le bord transversal extrême 8 de la première face 2 et la partie supérieure de la seconde face 3. Ainsi, cette soudure 5 entre la première face 2 et la seconde face 3 permet de constituer une zone de stockage 9 hermétique entre les deux faces 2 et 3, ainsi qu'un rabat 10 en partie supérieure de la seconde face 3.

Selon une variante de conception, on peut prévoir l'utilisation de deux feuilles hermétiques séparées pour constituer lesdites faces 2 et 3 et le rabat 10, de manière identique à celle illustrée sur les figures 1 à 6. Dans ce cas on utilise deux feuilles qui présentent une largeur identique et une longueur différente, la feuille de longueur la plus petite constituant la première face 2 et la feuille de longueur plus importante constituant la seconde face 3. Dans ce cas on prévoira en outre une soudure sur les quatre bords de la feuille de plus petite longueur, cette soudure s'apparentant à celle illustrée sur les figures 1 à 3 pour le mode préférentiel précité, ladite soudure étant en outre également réalisée au niveau du bord inférieur 4 entre les deux feuilles.

On constate sur les figures 4 à 6 que l'enveloppe comprend un matériau de rembourrage 11 constitué de préférence d'une feuille de mousse de polyuréthanne selon le mode préférentiel illustré aux figures 1 à 6. Un tel matériau de rembourrage 11 présente comme particularité d'être compressible. Cette feuille de mousse est pliée en deux en sorte de constituer deux parties 12 et 13 entre lesquelles pourront être positionnés des objets 14 à protéger tels qu'illustrés sur la figure 6. Bien entendu on pourra utiliser deux feuilles de mousse séparées sans sortir du cadre de la présente invention. L'utilisation d'une seule feuille de mousse pliée en deux présente toutefois pour avantage d'assurer une protection convenable également dans le fond de l'enveloppe 1, c'est-à-dire au niveau du bord replié 4 entre les deux faces 2 et 3.

On constate sur les figures 1 à 6 la présence d'une fente 15 qui s'étend transversalement sur toute la largeur de la première face de l'enveloppe. Avant l'utilisation de l'enveloppe, cette fente 15 est revêtue complètement d'une bande adhésive 16 assurant une herméticité de la zone de stockage 9. On constate sur la figure 4 que le matériau de rembourrage 11 se situe dans un état comprimé avant l'utilisation de l'enveloppe 1 objet de l'invention. De même la zone de stockage 9 est dans un état comprimé. Cet état comprimé est conservé tant que l'herméticité de la zone de stockage 9 est préservée, c'est-à-dire tant que la bande adhésive 16 assurant l'herméticité au niveau de la fente 15 est maintenue attachée au côté externe 2a de la première face 2. Une fois cette bande adhésive 16 détachée telle qu'illustrée sur les figures 2 et 5, l'air peut pénétrer par la fente 15 à l'intérieur de la zone de stockage 9, ce qui permet au matériau de rembourrage 11 de reprendre son volume initial et de retrouver ces propriétés de matériau amortissant permettant d'assurer une protection de l'objet disposé entre les deux parties 12 et 13 dudit matériau de rembourrage 11. On constate par ailleurs sur les figures 4 à 6 que les bords transversaux extrêmes 12a et 13a de la feuille de mousse sont disposés légèrement en-dessous de la fente 15, ce qui facilite l'écartement des deux parties 12 et 13 de la feuille de mousse lors de l'introduction de l'objet 14 par la fente 15, entre lesdites parties 12 et 13.

Une fois l'objet 14 disposé dans la zone de stockage 9 entre les deux parties 12 et 13 du matériau de rembourrage 11, le rabat 10 peut être rabattu sur la première face 2 de l'enveloppe 1. On constate sur les figures 1, 2, 4 et 5 que le côté interne 10a du rabat 10 comprend une couche adhésive 17 revêtue d'une bande de protection 18 permettant de protéger ladite couche adhésive 17 avant l'utilisation de l'enveloppe 1. Lorsque l'objet 14 est disposé dans l'enveloppe 1, la bande de protection 18 est retirée puis le rabat 10 est rabattu sur le côté externe 2a de la première face 2, ce qui permet l'adhérence de la couche adhésive 17 sur ce côté externe 2a et assure la fixation entre le rabat 10 et la première face 2, permettant l'obturation de la fente 15, ce qui empêche tout accès à l'objet 14 disposé dans la zone de stockage 9 de l'enveloppe 1.

Bien entendu l'obtention d'une zone de stockage 9 hermétique avant l'utilisation de l'enveloppe 1 nécessite l'utilisation d'une feuille voire de deux feuilles pour la constitution de la première face 2 et de la seconde face 3 dans un matériau hermétique. On utilisera de préférence une feuille en polyéthylène.

On constate sur les figures 1 à 6 la présence d'une ligne de pliage 19 agencée transversalement sur toute la largeur de l'enveloppe 1, de préférence du côté interne 10a du rabat 10, au-dessus du bord transversal extrême 8 de la première face 2. Cette ligne de pliage 19 assure un rabattement convenable du rabat 10 sur ladite première face 2.

D'autres variantes de conception sont envisageables sans sortir du cadre de la présente invention, notamment quant aux matériaux utilisés pour le matériau de rembourrage 11 et la ou les feuilles hermétiques pour la constitution de l'enveloppe, quant à la forme de l'enveloppe 1, de la fente 15 ou l'ouverture d'accès et du rabat. De même des variantes sont envisageables quant au système d'ouverture sur la première face et au système de fixation entre le rabat 10 et la première face 2.

## Revendications

1. Enveloppe (1) avec protection comprenant deux faces (2, 3) définissant une zone de stockage (9), des moyens de rembourrage compressibles (11) étant agencés à l'intérieur de cette zone de stockage, cette zone de stockage et ces moyens de rembourrage étant initialement comprimés, **caractérisée en ce que** ladite zone de stockage est hermétique, la première face (2) comprenant sur son côté externe (2a) un système d'ouverture (15, 16) configuré pour maintenir hermétique ladite zone de stockage et pour libérer une ouverture (15) d'accès à la zone de stockage agencée sur cette première face lors de l'utilisation de l'enveloppe, la seconde face (3) comprenant un rabat (10) configuré pour couvrir dans sa position rabattue ladite ouverture, un système de fixation (17, 18) étant agencé entre le rabat et le côté externe de ladite première face.

2. Enveloppe (1) avec protection selon la revendication 1, laquelle consiste en une feuille hermétique pliée en deux parties rectangulaires de longueurs différentes, la partie de plus petite longueur constituant la première face (2), ayant ses deux bords latéraux (6, 7) et son bord extrême (8) soudés sur la partie de plus grande longueur constituant la seconde face (3).

3. Enveloppe (1) avec protection selon la revendication 1, laquelle consiste en deux feuilles hermétiques rectangulaires de largeurs identiques et de longueurs différentes, les quatre bords (4, 6, 7, 8) de la feuille de plus petite longueur constituant la première face (2), étant soudés sur la feuille de plus grande longueur constituant la seconde face (3), les bords inférieurs (4) et les bords latéraux (6, 7) des deux feuilles correspondant respectivement.

4. Enveloppe (1) avec protection selon l'une des revendications 1 à 3, le système d'ouverture comprenant une fente (15) agencée en partie supérieure de la première face (2), cette fente étant recouverte hermétiquement d'une bande adhésive (16) détachable.

5. Enveloppe (1) avec protection selon la revendication 4, la fente (15) étant agencée transversalement sur la largeur de la première face (2).

6. Enveloppe (1) avec protection selon l'une des revendications 1 à 5, le système de fermeture comprenant une couche adhésive (17) agencée sur le rabat (10), cette couche adhésive étant revêtue d'une bande de protection (18) amovible.

7. Enveloppe (1) avec protection selon la revendication 6, la couche adhésive (17) étant agencée transversalement sur la largeur du rabat (10).

8. Enveloppe (1) avec protection selon l'une des revendications 1 à 7, les moyens de rembourrage (11) étant constitués d'une feuille de mousse souple pliée en deux parties (12, 13) et insérée dans la zone de stockage (9), les bords transversaux de la feuille pliée étant disposés au niveau de l'ouverture d'accès (15) de ladite zone de stockage (9).

9. Enveloppe (1) avec protection selon l'une des revendications 1 à 7, les moyens de rembourrage (11) étant constitués de deux feuilles de mousse souple insérées dans la zone de stockage (9), les bords transversaux supérieurs de ces deux feuilles étant disposés au niveau de l'ouverture d'accès (15) de ladite zone de stockage.

10. Enveloppe (1) avec protection selon l'une des revendications 1 à 9, une ligne de pliage (19) étant agencée sur la seconde face (3) pour faciliter le pliage du rabat contre la première face (2).

## Claims

1. An enveloppe (1) with protection, the enveloppe comprising two faces (2, 3) defining a storage zone (9), compressible paddling means (11) being arranged inside the storage zone, said storage zone and the padding means initially being compressed, the enveloppe being **characterized in that** said storage zone is hermetically sealed, the first face (2) including on its outside (2a) an opening system (15, 16) configured to maintain said storage zone hermetically sealed and to release an opening (15) giving access in said first face to the storage zone when the envelope is used, the second face (3) including a flap (10) configured to cover said opening when in its folded-down position, a fastener system (17, 18) being arranged between the flap and the outside of said first face.

2. An envelope (1) with protection according to claim 1, which envelope consists in a hermetic sheet folded into two rectangular portions of different lengths, the shorter portion that constitutes the first face (2) having two side edges (6, 7) and having its end edge (8) heat-sealed to the longer portion that constitutes the second face (3).

3. An enveloppe (1) with protection according to claim 1, which enveloppe consists in two rectangular hermetic sheets of identical width and of different lengths, the four edges (4, 6, 7, 8) of the shorter sheet that constitutes the first face (2) being heat-sealed to the longer sheet that constitutes the second face (3), the bottom edges (4) and the side edges (6, 7) of the two sheets corresponding respectively.

4. An envelope (1) with protection according to any one of claims 1 to 3, the opening system comprising a slot (15) arranged in the top portion of the first face (2), said slot being hermetically covered by a detachable adhesive strip (16).

5. An enveloppe (1) with protection according to claim 4, the slot (15) being arranged transversely across the width of the first face (2).

6. An envelope (1) with protection according to any one of claims 1 to 5, the closure system comprising a layer of adhesive (17) arranged on the flap (10), said layer of adhesive being covered by a removable protective strip (18).

7. An enveloppe (1) with protection according to claim 6, the adhesive layer (17) being arranged transversely across the width of the flap (10).

8. An envelope (1) with protection according to any one of claims 1 to 7, the padding means (11) being constituted by a sheet of flexible foam folded into two portions (12, 13) and inserted in the storage zone (9), the transverse edges of the folded sheet being arranged at the access opening (15) of said storage zone (9).

9. An envelope (1) with protection according to any one of claims 1 to 7, the padding means (11) being constituted by two flexible foam sheets inserted in the storage zone (9), the top transverse edges of these two sheets being arranged at the access opening (15) of said storage zone.

10. An envelope (1) with protection according to any one of claims 1 to 9, a fold line (19) being arranged in the second face (3) to facilitate folding the flap against the first face (2).

## Patentansprüche

1. Umschlag (1) mit Schutz, umfassend zwei Seiten (2, 3), die einen Aufbewahrungsbereich (9) definieren, wobei zusammendrückbare Polstermittel (11) in diesem Aufbewahrungsbereich angeordnet sind, wobei dieser Aufbewahrungsbereich und diese Polstermittel anfangs zusammengedrückt sind, **dadurch gekennzeichnet, daß** der Aufbewahrungsbereich hermetisch ist, wobei die erste Seite (2) an ihrer Außenseite (2a) ein Öffnungssystem (15, 16) umfaßt, das ausgebildet ist, um den Aufbewahrungsbereich hermetisch zu halten und um bei der Verwendung des Umschlags eine Öffnung (15) für den Zugang zu dem Aufbewahrungsbereich freizugeben, die an dieser ersten Seite angeordnet ist, wobei die zweite Seite (3) eine Klappe (10) umfaßt, die ausgebildet ist, um in ihrer heruntergeklappten Postition die Öffnung zu bedecken, wobei ein Befestigungssystem (17, 18) zwischen der Klappe und der Außenseite der ersten Seite angeordnet ist.

2. Umschlag (1) mit Schutz nach Anspruch 1, der aus einer zu zwei rechteckigen Teilen mit unterschiedlichen Längen gefalteten hermetischen Folie besteht, wobei die beiden Seitenkanten (6, 7) und die äußerste Kante (8) des die erste Seite (2) bildenden Teils mit geringerer Länge an dem die zweite Seite (3) bildenden Teil mit größerer Länge angeschweißt sind.

3. Umschlag (1) mit Schutz nach Anspruch 1, der aus zwei rechteckigen hermetischen Folien mit gleichen Breiten und unterschiedlichen Längen besteht, wobei die vier Kanten (4, 6, 7, 8) der die erste Seite (2) bildenden Folie mit geringerer Länge an der die zweite Seite (3) bildenden Folie mit größerer Länge angeschweißt sind, wobei die unteren Kanten (4) und die Seitenkanten (6, 7) der beiden Folien jeweils übereinstimmen.

4. Umschlag (1) mit Schutz nach einem der Ansprüche 1 bis 3, wobei das Öffnungssystem einen Schlitz (15) umfaßt, der im oberen Teil der ersten Seite (2) angeordnet ist, wobei dieser Schlitz von einem ablösbaren Haftstreifen (16) hermetisch bedeckt ist.

5. Umschlag (1) mit Schutz nach Anspruch 4, wobei der Schlitz (15) quer über die Breite der ersten Seite (2) angeordnet ist.

6. Umschlag (1) mit Schutz nach einem der Ansprüche 1 bis 5, wobei das Verschlußsystem eine an der Klappe (10) angeordnete Haftschicht (17) umfaßt, wobei diese Haftschicht mit einem lösbaren Schutzstreifen (18) versehen ist.

7. Umschlag (1) mit Schutz nach Anspruch 6, wobei die Haftschicht (17) quer über die Breite der Klappe (10) angeordnet ist.

8. Umschlag (1) mit Schutz nach einem der Ansprüche 1 bis 7, wobei die Polstermittel (11) von einer Weichschaumfolie gebildet sind, die zu zwei Teilen (12, 13) gefaltet und in den Aufbewahrungsbereich (9) eingeführt ist, wobei die Querkanten der gefalteten Folie im Bereich der Zugangsöffnung (15) des Aufbewahrungsbereiches (9) angeordnet sind.

9. Umschlag (1) mit Schutz nach einem der Ansprüche 1 bis 7, wobei die Polstermittel (11) von zwei Weichschaumfolien gebildet sind, die in den Aufbewahrungsbereich (9) eingeführt sind, wobei die oberen Querkanten dieser beiden Folien im Bereich der Zugangsöffnung (15) des Aufbewahrungsbereiches angeordnet sind.

10. Umschlag (1) mit Schutz nach einem der Ansprüche 1 bis 9, wobei eine Faltlinie (19) an der zweiten Seite (3) angeordnet ist, um das Falten der Klappe auf die ersten Seite (2) zu erleichtern.
